# EUROPÄISCHE PATENTSCHRIFT

(11) **EP 0 861 723 B1**
(45) Veröffentlichungstag und Bekanntmachung des Hinweises auf die Patenterteilung: **11.09.2002**
(21) Anmeldenummer: 98101424.4
(22) Anmeldetag: 28.01.1998
(51) Int. Cl.: B41F 35/00, B41F 35/04

(54) **Verfahren zur Reinigung eines Farbwerks einer Druckmaschine**
Method for cleaning of an inking unit in a printing press
Procédé de nettoyage d'un dispositif d'encrage dans une presse à imprimer

(30) Priorität: 01.03.1997 DE 19708435
(43) Veröffentlichungstag der Anmeldung: 02.09.1998
(73) Patentinhaber: Heidelberger Druckmaschinen Aktiengesellschaft, 69115 Heidelberg (DE)
(72) Erfinder: Voge, Michael, Dr., 69254 Malsch (DE)

(56) Entgegenhaltungen:
- EP-A- 0 722 834
- DE-A- 1 561 100
- DE-A- 3 707 695
- DE-A- 19 511 231
- US-A- 5 447 102

## Beschreibung

Die Erfindung betrifft ein Verfahren zur Reinigung eines Farbwerks einer Druckmaschine, wobei die Farbdosierelemente von Farbzonen des Farbkastens geschlossen werden und ein weiterer Antrieb der Druckmaschine und des Farbwerks stattfindet.

Farbwerke von Druckmaschinen müssen bei der Außerbetriebnahme oder bei Farbwechsel gereinigt werden. *Gemäß einer Vorgehensweise nach der DE 37 07 695 C2 werden zur Erzeugung einer dem Fortdruck nahen Farbverteilung das vom vorhergehenden Druckauftrag vorhandene Farbprofil bei sich drehender Maschine durch Schließen der Farbdosierelemente abgebaut und durch Rücktransport einer gewissen Farbmenge in den Farbkasten eine gleichmäßige Farbschicktdicke erzeugt.*

*Ausgehend von dem o. g. Stand der Technik liegt der Erfindung die Aufgabe zugrunde, eine Weiterentwicklung des Verfahrens verfügbar zu machen durch welches* das Farbwerk in kürzerer Zeit mit weniger Farbabfall gereinigt werden kann.

Die Aufgabe wird erfindungsgemäß dadurch gelöst, daß ein weiterer Antrieb des Farbwerks einem Rücktransport der Farbe in den Farbkasten dient, indem die Taktbewegung des Hebers zwischen Duktor und Reiberwalze weiter erfolgt, der Duktor und der Farbheber schneller als die Druckmaschine angetrieben werden und daß erst nach diesem Rücktransport der Farbe die übliche Reinigung des Farbwerks vorgenommen wird.

Die der Erfindung zugrundeliegende Erkenntnis besteht darin, daß geschlossene Farbdosierelemente Farbe vom Duktor abrakeln und es daher möglich ist, durch Fortsetzung des Hebertakts Farbe vom Farbwerk in den Farbkasten zurückzutransportieren. Da die Farbschichtdicke am Duktor, am Heber und an der Reiberwalze am größten ist und dann bei jedem Übergang auf eine weitere Walze durch Farbspaltung ungefähr um die Hälfte abnimmt, befindet sich der größte Teil der Farbe im oberen Farbwerksbereich. Dadurch kann dieser größte Teil der im Farbwerk befindlichen Farbe durch das erfindungsgemäße Verfahren in den Farbkasten zurücktransportiert werden. Dies geht auch schneller als ein Verdrucken der Farbe auf Makulatur, bei dem diese Farbe durch das ganze Farbwerk hindurch muß.

Die in den Farbkasten zurückbeförderte Farbe verringert den Farbabfall und kann wiederverwendet werden. Bei einem Farbwechsel wird die Farbe vom Farbkasten durch die Bedienperson wieder in den Vorratsbehälter zurückgegeben. Durch das erfindungsgemäße Verfahren muß weniger Makulatur verdruckt werden, es wird eine geringere Waschmittelmenge benötigt, und die Reinigung ist weniger zeitaufwendig. Diese Verringerung von Abfall, der als Sondermüll entsorgt werden muß, ist heute aus ökologischen Gründen eine wichtige Anforderung. Der besondere Vorteil der Erfindung besteht darin, daß diese Anforderung nicht nur erfüllt wird, sondern daß gleichzeitig eine größere Wirtschaftlichkeit erzielt wird. Ein weiterer Vorteil besteht darin, daß weniger Farbe in Rakelkästen abgegeben wird, welche der Entfernung von überschüssiger Farbe aus einem Druckwerk dienen. Die Entleerung und Überwachung dieser Rakelkästen nimmt bei dem erfindungsgemäßen Rücktransport der Farbe weniger Zeit in Anspruch.

Eine wesentliche Beschleunigung des Reinigungsvorgangs wird dadurch erzielt, daß der Duktor und der Takt des Hebers schneller angetrieben werden als die Druckmaschine. Auf diese Weise wird der größte Teil der im Farbwerk befindlichen Farbe innerhalb kürzester Zeit in den Farbkasten zurückbefördert.

Eine zweckmäßige Weiterbildung des Verfahrens sieht vor, daß vor Beendigung des Rücktransports der Farbe der Antrieb des Duktors kurzfristig langsam erfolgt. Dieser Weiterbildung liegt die Erkenntnis zugrunde, daß auch bei geschlossenen Farbdosierelementen durch den hydrodynamischen Druck der Farbe ein geringes Wegbiegen des Farbkastens und des Duktors auftritt, was einen gewissen Farbfilmauftrag auch bei geschlossenen Farbdosierelementen zur Folge hat. Dieser Farbauftrag ist geschwindigkeitsabhängig, da bei einer großen Umdrehungsgeschwindigkeit des Duktors der hydrodynamische Druck vergrößert wird, wodurch sich der Farbkasten und der Duktor mehr wegbiegen und ein größerer Farbfilm aufgetragen wird. Soll also eine optimale Farbreinigung des Duktors erfolgen, so ist es zweckmäßig, daß der Rücktransport der Farbe dadurch beendet wird, daß nach einem Antrieb in der Geschwindigkeit der Druckmaschine, insbesondere aber nach einem schnelleren Antrieb als der letztgenannte, noch ein langsamer Antrieb des Duktors zur besseren Reinigung desselben erfolgt. Das Verfahren sieht dann also beispielsweise so aus, daß die Maschine mit 6.000 Umdrehungen läuft, der Duktor jedoch sinngemäß mit 15.000 Umdrehungen und auch der Heber mit der entsprechenden schnelleren Frequenz. Danach erfolgt zur Duktorreinigung noch eine Art Schleichgang des Duktors, indem dieser zum Beispiel zwei Umdrehungen langsam macht, um die durch den hydrodynamischen Druck der schnellen Umdrehungen bedingte Restfarbmenge möglichst stark abzubauen. Diese langsamen Umdrehungen können bei eingeschaltetem oder abgeschaltetem Heber erfolgen, oder der Heber ist während der langsamen Umdrehungen zuerst eingeschaltet und dann abgeschaltet. Das Verfahren wird durch eine Vorrichtung ausgeführt, bei der der Hebertakt abschaltbar und der Duktor weiter antreibbar ist. Dies kann dadurch erfolgen, daß dem Duktor und dem Heber jeweils ein separat steuerbarer Antrieb zugeordnet ist.

Eine weitere Ausgestaltung des Verfahrens sieht vor, daß vor einem Rücktransport der Farbe eine Auftrennung der Farbübertragung zwischen den Walzen mit hoher Farbschichtdicke und den Walzen mit geringer Farbschichtdicke erfolgt. Wie bereits dargelegt, nimmt die Farbschichtdicke mit jeder Farbspaltung ungefähr um die Hälfte ab. Je mehr Farbspaltungen zwischen dem Farbkasten und einer Walze liegen, desto geringer ist also die Farbschichtdicke dieser Walze. Außerdem ist die Rückübertragung der Farbe in den Farbkasten schwieriger und dauert länger, je mehr Farbspaltungen zwischen einer Walze und dem Farbkasten stattfinden. Es kann daher sinnvoll sein, durch eine solche Auftrennung der Walzen einen Rücktransport der Farbe nur für die Walzen vorzusehen, welche eine große Farbschichtdicke besitzen. Dabei ist es oft auch so, daß bei mehreren Farbauftragswalzen diese - durch die unterschiedliche Anzahl von Farbspaltungen zwischen dem Farbkasten und der jeweiligen Farbauftragswalze - sehr verschiedene Schichtdicken aufweisen, so daß ein Teil der Farbauftragswalzen mit den diesen unmittelbar zugeordneten Zwischenwalzen vom übrigen Farbwerk abgetrennt werden können. Das Ziel dabei ist, daß ein Farbrücktransport nur bei Walzen mit großer Schichtdicke stattfindet.

Es ist jedoch auch eine andere Art der Auftrennung möglich. Eine solche sieht eine Weiterbildung des Verfahrens vor, die dadurch gekennzeichnet ist, daß vor einem Rücktransport der Farbe eine Auftrennung der Farbübertragung zwischen den Walzen, die näher beim Farbkasten liegen und den Walzen, die näher beim Plattenzylinder liegen, erfolgt. Dieses Verfahren ist besonders dann zweckmäßig, wenn während des Rücktransports der Farbe die geringen Farbschichtdicken auf den Farbauftragswalzen und einem Teil der Zwischenwalzen durch Bedrucken von Makulatur entfernt werden soll. Auf diese Weise werden die dicken Farbschichten, die nicht sehr weit vom Farbkasten entfernt sind, in den Farbkasten zurücktransportiert, und die dünneren Farbschichten der weit vom Farbkasten entfernt liegenden Walzen können gleichzeitig auf Makulatur verdruckt werden. Dadurch findet eine relativ schnelle und gründliche Vorreinigung des Farbwerks statt, bei der die Farbreste schon so gut beseitigt sind, daß beim Waschen nicht mehr viel Waschflüssigkeit erforderlich ist.

Selbstverständlich ist es jedoch bei allen Ausgestaltungen des Verfahrens möglich, daß zusätzlich zum Rücktransport der Farbe Restfarbe auf Makulaturbögen gedruckt wird und dann erst ein Waschvorgang zur vollständigen Reinigung vorgenommen wird.

Eine Vorrichtung zur Durchführung eines Verfahrens nach Anspruch 2 sieht vor, daß sich zwischen den Walzen mit hoher Farbschichtdicke und den Walzen mit geringer Farbschichtdicke zur Auftrennung der Farbübertragung mindestens eine ausrückbare Zwischenwalze befindet. Durch die mindestens eine ausrückbare Zwischenwalze wird eine vollständige Auftrennung erreicht, mit dem Zweck, daß nur die Farbe der Walzen, die eine hohe Farbschichtdicke aufweisen zum Farbkasten zurücktransportiert wird.

Zur Durchführung eines Verfahrens nach Anspruch 3 wird eine Vorrichtung vorgeschlagen, bei der sich zwischen den Walzen, die näher beim Farbkasten liegen, und den Walzen, die näher beim Plattenzylinder liegen, zur Auftrennung der Farbübertragung mindestens eine ausrückbare Zwischenwalze befindet. Auch hier findet eine vollständige Auftrennung innerhalb des Farbwerkes statt, mit dem Zweck, nur die Farbschichten großer Dicke zu dem Farbkasten zurückzutransportieren. Die geringeren Farbschichtdicken können auf Makulatur verdruckt oder unmittelbar abgewaschen werden. Diese Vorrichtung kann derart ausgestaltet sein, daß die dem Farbkasten näherliegenden Walzen unabhängig vom Hauptantrieb der Druckmaschine angetrieben sind. Die näher am Farbkasten liegenden Walzen weisen eine höhere Farbschichtdicke auf und diese kann durch den separaten Antrieb mittels einer höheren Geschwindigkeit schneller entfernt werden.

Die Erfindung wird anhand der in der Zeichnung dargestellten Figur erläutertet. In der Figur ist ein Teil eines Druckwerks einer Druckmaschine 2 dargestellt, die ein Farbwerk 1 enthält. Das Farbwerk 1 besteht aus einem mit Farbe 28 gefüllten Farbkasten 4 sowie Farbdosierelementen 3, die als Exzenter oder Messer ausgebildet sein können. Durch die Einstellung der Farbdosierelemente 3 wird bestimmt, in welcher Farbschichtdicke die Farbe auf den Duktor 6 aufgetragen wird. Vom Duktor 6 wird die Farbe mittels eines Hebers 5 abgenommen und auf die Reiberwalze 7 verbracht. Von dort aus gelangt die Farbe über Zwischenwalzen 8 - 17 zu den Farbauftragswalzen 18 - 21, die die Farbe beim Druck auf den Plattenzylinder 22 auftragen, der sie an den Gummizylinder weitergibt, welcher die Farbe auf die Bögen druckt.

Gegenstand der Erfindung ist die Reinigung des Farbwerks 1.

Nach der Erfindung werden die Farbdosierelemente 3 geschlossen, jedoch wird der Heber 5 in seinem Takt weiterbetrieben und der Duktor ebenfalls weiter angetrieben. Der Doppelpfeil 26 stellt dabei dar, wie durch den Takt eine Übertragung der Farbe zwischen dem Duktor 6 und der Reiberwalze 7 erfolgt. Zur Reinigung des Farbwerks wird nun die Farbübertragung in umgekehrter Richtung vorgenommen, wobei die auf den Duktor 6 zurückübertragene Farbe durch die geschlossenen Farbdosierelemente 3 abgerakelt und dadurch in den Farbkasten 4 zurückbefördert wird. Die an die Reiberwalze 7 anschließenden Zwischenwalzen 8, 9 und 10 besitzen den größten Farbauftrag und die an letztere anschließenden Zwischenwalzen weisen einen um so geringeren Farbauftrag auf, je größer die Anzahl der Farbübertragungen ist. Diese Tatsache wird durch die Erfindung dahingehend genutzt, daß die größten Farbschichten den kleinsten Rückübertragungsweg zum Farbkasten haben. Der erfindungsgemäße Vorgang wird dadurch beschleunigt, daß der Takt des Hebers 5 und die Umdrehungen der Duktorwalze 6 schneller erfolgen als der Antrieb der Druckmaschine. Zu diesem Zweck sind Heber 5 und Duktor 6 mit separaten Antrieben ausgestattet.

Da die Rückübertragung vor allem bezüglich der Walzen zweckmäßig ist, die eine hohe Farbschichtdicke aufweisen, kann vorgesehen sein, daß eine oder mehrere der Zwischenwalzen ausrückbar ausgestaltet sind. Dadurch wird die Farbübertragung an dieser Stelle unterbrochen. Beispielsweise sind die Zwischenwalzen 16 und 17 sowie die Farbauftragswalzen 20 und 21 über viele Farbübertragungen mit dem Farbkasten 4 verbunden. Sie weisen eine sehr geringe Farbschichtdicke auf, und die Rückförderung der Farbe müßte über viele Walzen erfolgen. Aus diesem Grund kann es zweckmäßig sein, ausrückbare Zwischenwalzen 14 und 15 vorzusehen, um auf diese Weise das Farbwerk 1 aufzutrennen. Dazu sind Verstellvorrichtungen vorgesehen, von denen eine Verstellvorrichtung 23 dargestellt ist. Die Pfeile 24 zeigen die Ausrückbewegung der Zwischenwalzen 14 und 15. Es kann jedoch auch eine andere Auftrennung vorgesehen sein, indem die Zwischenwalze 11 in entsprechender Weise, wie dies der Pfeil 25 zeigt, ausrückbar ist. Bei dieser Maßnahme ist es möglich, auch die Reiberwalze 7 und die Zwischenwalzen 8, 9 und 10 schneller anzutreiben, um die Rückförderung der Farbe zu beschleunigen. Die geringen Farbschichtdicken der übrigen Walzen nehmen dann denselben Weg wie beim Druck, sie werden auf den Plattenzylinder 22 übertragen, der die Farbe an einen Gummizylinder weitergibt, welcher sie auf die Makulaturbögen druckt. Die Pfeile 27 geben noch die Drehrichtung einiger der Walzen an.

Mit diesen Maßnahmen wird erreicht, daß der größte Teil der Farbe in den Farbkasten zurückgefördert wird und nur ein geringer Teil auf Makulaturbögen gedruckt und abgewaschen werden muß.

### Bezugszeichenliste

- 1: Farbwerk
- 2: Druckmaschine
- 3: Farbdosierelemente, z.B. Exzenter
- 4: Farbkasten
- 5: Heber
- 6: Duktor
- 7: Reiberwalze
- 8 - 17: Zwischenwalzen
- 11, 14 und 15: ausrückbare Zwischenwalzen
- 18-21: Farbauftragswalzen
- 22: Plattenzylinder
- 23: Verstellvorrichtung
- 24 Pfeil: Ausrückbewegung der Zwischenwalzen 14 und 15
- 25 Pfeil: Ausrückbewegung der Zwischenwalze 11
- 26 Doppelpfeil: Taktbewegung des Hebers 5
- 27 Pfeile: Drehrichtung
- 28: Farbe

## Patentansprüche

1. Verfahren zur Reinigung eines Farbwerks (1) einer Druckmaschine (2) mit einem Farbkasten (4), einem Duktor (6) und einem Farbheber (5), wobei Farbdosierelemente (3) von Farbzonen des Farbkastens (4) geschlossen werden, wobei die Druckmaschine (2) und das Farbwerk (1) weiterhin angetrieben werden,
**dadurch gekennzeichnet,**
**daß** der Farbheber (5) eine Taktbewegung zwischen Duktor (6) und einer Reiberwalze (7) ausführt und dabei ein Rücktransport von im Farbwerk (1) befindlicher Farbe in den Farbkasten (4) erfolgt,
**daß** der Duktor (6) und der Farbheber (5) schneller angetrieben werden als die Druckmaschine (2) und
**daß** das Farbwerk (1) mittels eines Waschvorgangs erst nach dem Rücktransport der Farbe gereinigt wird.

2. Verfahren nach Anspruch 1,
**dadurch gekennzeichnet,**
**daß** vor einem Rücktransport der Farbe eine Auftrennung der Farbübertragung zwischen Walzen (7 bis 13, 18, 19) mit hoher Farbschichtdicke und Walzen (16, 17, 20, 21) mit geringer Farbschichtdicke erfolgt.

3. Verfahren nach Anspruch 1,
**dadurch gekennzeichnet,**
**daß** vor einem Rücktransport der Farbe eine Auftrennung der Farbübertragung zwischen Walzen (7, 8, 9, 10), die näher beim Farbkasten (4) liegen und Walzen (12 bis 21), die näher beim Plattenzylinder (22) liegen erfolgt.

4. Verfahren nach Anspruch 3,
**dadurch gekennzeichnet,**
**daß** die dem Farbkasten (4) näher liegenden Walzen (7, 8, 9, 10) schneller angetrieben werden als die Druckmaschine.

5. Verfahren nach Anspruch 1,
**dadurch gekennzeichnet,**
**daß** vor Beendigung des Rücktransportes der Farbe der Antrieb des Duktors (6) kurzfristig langsam erfolgt.

6. Verfahren nach Anspruch 1,
**dadurch gekennzeichnet,**
**daß** zusätzlich zum Rücktransport der Farbe, Restfarbe auf Makulaturbögen gedruckt wird und dann erst ein Waschvorgang zur vollständigen Reinigung vorgenommen wird.

## Claims

1. Method of cleaning an inking unit (1) of a printing machine (2), having an ink fountain (4), a ductor (6) and an ink feed roller (5), ink metering elements (3) of inking zones of the ink fountain (4) being closed, the printing machine (2) and the inking unit (1) continuing to be driven, **characterized**
**in that** the ink feed roller (5) executes a cyclic movement between ductor (6) and a distributor roller (7) and, in the process, ink in the inking unit (1) is transported back into the ink fountain (4),
**in that** the ductor (6) and the ink feed roller (5) are driven faster than the printing machine (2), and
**in that** the inking unit (1) is cleaned by means of a washing operation only after the ink has been transported back.

2. Method according to Claim 1, **characterized in that** before the ink is transported back, a separation is carried out of the ink transfer between rolls (7 to 13, 18, 19) with a high ink layer thickness and rolls (16, 17, 20, 21) with a low ink layer thickness.

3. Method according to Claim 1, **characterized in that** before the ink is transported back, a separation is carried out of the ink transfer between rolls (7, 8, 9, 10) which are closer to the ink fountain (4) and rolls (12 to 21) which are closer to the plate cylinder (22).

4. Method according to Claim 3, **characterized in that** the rolls (7, 8, 9, 10) closer to the ink fountain (4) are driven faster than the printing machine.

5. Method according to Claim 1, **characterized in that** before the action of transporting the ink back is completed, the ductor (6) is driven slowly for a short time.

6. Method according to Claim 1, **characterized in that** in addition to transporting the ink back, residual ink is printed onto waste sheets and only then is a washing operation carried out for complete cleaning.

## Revendications

1. Procédé pour nettoyer une unité d'encrage (1) d'une machine d'impression (2) comportant un encrier (4), une racle (6) et un dispositif preneur d'encre (5), des éléments (3) de dosage d'encre de zones d'encre de l'encrier (4) étant fermés, et selon lequel la machine d'impression (2) et l'unité d'encrage (1) sont en outre entraînées,
**caractérisé en ce**
**que** le dispositif preneur d'encre (5) exécute un déplacement cadencé entra la racle (6) et un cylindre frotteur (7) tel qu'il se produit un transport rétrograde de l'encre, située dans l'unité d'encrage (1), dans l'encrier (4),
**que** la racle (6) et le dispositif preneur d'encre (5) sont entraînés plus rapidement que la machine d'impression (2), et
**que** l'unité d'encrage (1) est nettoyée au moyen d'une opération de lavage uniquement après le transport rétrograde de l'encre.

2. Procédé selon la revendication 1, **caractérisé en ce qu'**avant le transport rétrograde de l'encre, il se produit une séparation du transfert de l'encre entre des cylindres (7 à 13, 18, 19) présentant une épaisseur de couche de couleur importante et des cylindres (16, 17, 20, 21) possédant une couche d'encre de faible épaisseur.

3. Procédé selon la revendication 1, **caractérisé en ce qu'**avant le transport rétrograde de l'encre il se produit une séparation du transfert de l'encre entre des cylindres (7, 8, 9, 10), qui sont plus prés de l'encrier (4) et des cylindres (12, 21) qui sont plus prés du cylindre porte-plaque (22).

4. Procédé selon la revendication 3, **caractérisé en ce que** les cylindres (7, 8, 9, 10), qui sont les plus proches de l'encrier (4) sont entraînés plus rapidement que la machine d'impression.

5. Procédé selon la revendication 1, **caractérisé en ce qu'**avant la fin du transport rétrograde de la couleur, l'entraînement de la racle (6) s'effectue lentement en un bref intervalle de temps.

6. Procédé selon la revendication 1, **caractérisé en ce qu'**en plus du transport rétrograde de l'encre, des restes d'encre sont imprimée sur des feuilles de maculature, et qu'ensuite seulement une opération de lavage est exécutée pour réaliser le nettoyage complet.
